# EUROPÄISCHE PATENTSCHRIFT

(11) **EP 0 274 667 B1**
(45) Veröffentlichungstag und Bekanntmachung des Hinweises auf die Patenterteilung: **08.05.1991**
(21) Anmeldenummer: 87118170.7
(22) Anmeldetag: 08.12.1987
(51) Int. Cl.: B63B 35/79

(54) **Gabelbaumbefestigung am Mast, insbesondere eines Surfsegelbretts**
Wishbone-to-mast attachment, especially for a wind surf board
Fixation de wishbone sur un mât, en particulier pour planche à voile

(30) Priorität: 09.12.1986 DE 3641930
(43) Veröffentlichungstag der Anmeldung: 20.07.1988
(73) Patentinhaber: North Sails Windsurfing GmbH, D-82377 Penzberg (DE)
(72) Erfinder: Schlittenbauer, Franz, D-8024 Oberhaching (DE); Raith, Franz-Xaver, D-8150 Holzkirchen (DE)
(74) Vertreter: Flosdorff, Jürgen, Dr.

(56) Entgegenhaltungen:
- WO-A-85/03681
- WO-A-87/05877
- DE-A- 3 404 622
- FR-A- 2 559 450
- GB-A- 2 019 333
- GB-A- 2 137 577
- US-A- 4 424 759

## Beschreibung

Die Erfindung betrifft eine Gabelbaumbefestigung am Mast gemäß dem Oberbegriff des Patentanspruchs 1.

Aus der DE-OS 36 27 466.6 ist eine Gabelbaumbefestigung bekannt, die ein Schwenkgelenk mit am Mast angepaßter Manschette oder Halbmanschette im Bereich der mastseitigen Gabelbaumenden aufweist. Die Befestigung erfolgt über aufschiebbare Klemmhülsen über die nach oben und unten konisch sich verjüngende Manschette. Bei dieser bekannten Konstruktion ist nachteilig, daß besonders bei böigem Wind oder bei großer Entfernung vom Land die Anzahl der vielen der Befestigung dienenden Teile beispielsweise bei ungewolltem Lösen des Gabelbaums vom Mast Probleme bereiten kann.

Aus der US-A-4 424 759 ist eine Gabelbaumbefestigung der eingangs genannten Art bekannt, bei der eine geschlitzte Manschette zunächst lose auf den Mast aufgeschoben wird. Mit dieser Manschette ist das Kopfstück eines Gabelbaums schwenkbar verbunden, indem eine Gabelbaumkopfstückachse in eine entsprechende Aussparung eines mit der Manschette verbundenen Schlußstücks eingreift. An diametral gegenüberliegenden Außenseiten der Manschette sind keilförmige Ansätze angeformt, auf die beim Schwenken des Gabelbaums in eine zum Mast senkrechte Stellung entsprechende Flächen des Gabelbaumkopfstücks derart auflaufen, daß die Manschette fest gegen den Mast gepreßt wird.

Der vorliegenden Erfindung liegt die Aufgabe zugrunde, eine Gabelbaumbefestigung der eingangs genannten Art so weiter zu entwickeln, daß mit einfachen Mitteln ein vollkommen sicherer Halt der Manschette und damit des Gabelbaums am Mast gewährleistet ist.

Diese Aufgabe wird erfindungsgemäß durch die im Kennzeichen des Patentanspruchs 1 angegebenen Merkmale gelöst. Vorteilhafte Weiterbildungen der Erfindung sind in den Unteransprüchen gekennzeichnet.

Bei der erfindungsgemäßen Gabelbaumbefestigung weist die Manschette eine Aussparung auf, und die Gabelbaumkopfstückachse trägt mittig eine abgerundete Erhebung, die ihrerseits beim Schwenken des Gabelbaums in eine zum Mast senkrechte Stellung durch die Aussparung hindurch direkt oder indirekt am Mast abrollt und die Manschette unbeweglich am Mast festlegt.

Vorzugsweise weist die Achse an einer vom Mast abgelegenen Seite eine Fläche auf, die leicht zur Gabelbaumhauptebene angestellt ist.

Zweckmäßigerweise trägt die Achse eine aus der Achsenmitte herausragende Erhebung, die zusammen mit der Achse zum Drehen im an der Manschette festen Gabelbaumkopf-Schlußstück einseitig gerundet bzw. rund ausgebildet ist und auf der in Segelstellung im Fenster der Manschette zu liegen kommenden Seite der Mastrundung schalenartig angepaßt ist, wobei der übergang von der Erhebung zum Schalenteil ebenfalls gerundet ist.

Zweckmäßigerweise trägt die Mastmanschette innenseitig eine Gummihülse. Die Gummihülse kann an ihren Endseiten einennach außen überstehenden Halte- oder Verliersicherungsring tragen.

Die Gabelbaummanschette hat also ein Fenster, das sich etwa mittig unter dem an der Manschette festen oder mit diesem einteiligen Gabelbaumschlußstück befindet.

Zweckmäßigerweise greifen nach dem Verschwenken zwei Nocken des Gabelbaumkopf-Schlußstücks unter die Schwenkachse und sorgen so für eine weitere Verriegelung.

Das Gabelbaumkopf-Schlußstück ist also so ausgebildet, daß es mit seinen Trägerbockteilen einteilig mit der Vollmanschette oder an dieser befestigt ist und mit dem den Gabelbaumkopf ergänzenden Schlußstück den Lagerbock überkragt. Innerhalb des GabelbaumkopfSchlußstücks ist das runde Dreh- oder Schwenklager ausgespart. Dieses führt in einem nur für das Einführen der Achse geeigneten Schlitz frei nach außen.

Auf der Gabelbaum-, d.h. der Manschettenseite ist zudem das Gabelbaumkopfschlußstück nach unten hin offen, so daß eine Erhebung an der Gabelbaumkopfachse, im folgenden nur noch Achse genannt, hindurchführt oder eingeschoben werden kann.

Beim Verschwenken der eingeführten Gabelbaumkopfachse im Gabelbaumkopfschlußstück in Segelstellung (aus der Einführstellung parallel zum Mast in eine Stellung senkrecht zum Mast) wird eine mit Abrundungen versehene Erhebung gedreht bzw. geschwenkt, bis die Erhebungsinnenseite (die dem Mastaußendurchmesser schalenartig angepaßt ist) in das Fenster der Gabelbaummanschette eingetreten ist und durch das Fenster hindurch unter Zwischenlage der Gummimanschette den Mast klemmt.

Es ist völlig überraschend, daß durch diesen einfachen Vorgang ein hundertprozentiger Halt der Manschette und natürlich des Gabelbaums am Mast gewährleistet ist. Es ist unmöglich, die Manschette nach oben oder unten zu verschieben, oder auch den Mast innerhalb der Manschette zu verdrehen, solange der Gabelbaum in einer Stellung senkrecht zum Mast sich befindet.

Ebenfalls völlig überraschend ist, daß trotz dieser Nocke keinerlei Kerbdruck (der zu einem Knicken des Mastes an dieser Stelle führen könnte) von der Erhebung auf dem Mast ausgeübt wird.

Hierzu ist allerdings die Erhebung (die an der Manschette zu liegen kommt) gegen das schalenartige Teil der Erhebung (das dem Mastaußendurchmesser angepaßt ist) gerundet, so daß praktisch ein ruckfreies Abwälzen der Erhebung gegen den Mast bzw. im Mastfenster stattfindet.

Ob nur ein reiner Klemmdurck senkrecht zum Fenster stattfindet oder ob ein weiteres Reibungsverklemmen der Hülse bzw. Manschette über ihre gesamte Ausdehnung vorgenommen wird, braucht nicht entschieden zu werden. Jedenfalls drückt die Schothornspannung zusätzlich den Gummi an den Mast.

Beispielsweise Ausführungsformen der Erfindung sollen nun mit Bezug auf die beiliegenden Zeichnungen näher erläutert werden, in denen
- Fig. 1 und 5: Längsschnitte durch eine Ausführungsform;
- Fig. 2: eine teilgeschnitte Draufsicht;
- Fig. 3: einen Schnitt durch ein Detail; und
- Fig. 4: einen Schnitt durch eine Einzelheit zeigen.
- Fig. 6: zeigt eine weitere Ausführungsform im Schnitt.
- Fig. 7: zeigt ein teilgeschnittenes Zusammenbaubeispiel; und
- Fig. 8: eine Ansicht der gleichen Ausführungsform.

Fig. 1 und 5 zeigen Schnitte durch die Vollmanschette 10. Die beispielsweise aus Metall bestehende und ggf. der Konizität des Mastes in ihrer Gestalt (außen und innen) angepaßte Manschette verfügt über ein Fenster 12, des breiter als hoch ist, und zwar zum Eintritt der Erhebung der Achse. Einteilig mit der Manschette ist das Schlußstück 14 des Gabelbaumschlußstücks ausgebildet. Dieses greift mit nicht dargestellten kleinen Lagerböcken auf die Manschette (vor und hinter der Figurenebene). Das vorderste Kopfstück und der gesamte Verlauf ist entsprechend dem Gabelbaumkopf ausgebildet, da dieses ja das Schlußstück des Gabelbaumkopfes bildet. In an sich bekannter Weise ist vorne am Schlußstück die Tampenbohrung 18 vorgesehen. Möglichst nahe am Mast ist ein nach außen sich erweiternder Schlitz 18 vorgesehen, der in das Rundlager 20 übergeht. Die Schothornspannung drückt zusätzlich den Gummi an den Mast.

In der Vollmanschette sitzt das Gummirohr bzw. eine Gummiauskleidung 22 mit Sicherungsringkopf 24.

Fig. 2 ist ein Schnitt senkrecht durch den an sich bekannten Mast M mit Gabelbaum B in Segelstellung. Man erkennt deutlich die Vollmanschette 10 mit eingelegtem Gummirohr 22. In der Darstellung reicht die Nocke bzw. die Erhebung 28 der exzentrischen Achse durch das Fenster 12. 28ʹ bezeichnet den Teil der Erhebung, der aufgrund von Abrundung und Übergang zum Profil der Nocke gehört. Die Nocke 28 preßt (Widerlager hinterer Gabelbaumkopf) gegen den mast M vermittels des Gummirohres 22 und hält den Gabelbaum drehsicher gegen den Mast. Stütznocken 29 greifen nach Verschwenken in die 90°-Stellung unter die dort gerade Fläche der Achse und sichern gegen unfreiwilliges Freikommen.

Fig. 3 ist ein Schnitt längs der Mittelebene der Fig. 2 (allerdings nur des Gabelbaums mit seiner Achse - ohne Gabelbaumschlußstück -). Deutlich ist der den Mast klemmende Exzenter 28ʹ als Teil der exzentrischen Drehachse 36 erkennbar. Deutlich erkennbar ist auch die Schräge bzw. geringe Anstellung der Drehachse gegenüber der Mittelebene des Gabelbaums. Ebenfalls deutlich erkennbar ist die Erhebung 38, die über die eigentliche Drehachse 36ʹ unten (bzw. oben, je nach Bezeichnung) hinausgeht. Im Bereich, wo das Bezugszeichen 38 angesetzt ist, ist die Erhebung dem Mast folgend schalenförmig im Bereich vor und hinter der Figurenebene gerundet. 37 ist ein Führungsanschlag für die am Gabelbaumschlußstück festen Nocken 29.
Fig. 4 schließlich läßt die Gummibuchse 22 mit Verliersicherung 24 erkennen. Die Gummibuchse ist ansonsten ein Zylinder. Deren Stärke kann z.B. 2,5, 3,0 oder 3,5 mm betragen. Es kann sich um einen sog. Walzgummi handeln, der billig in der Verarbeitung ist.

Das Einführen einer Gabelbaumachse 72, die eine Erhebung trägt und auf der einen Seite 76 abgeflacht, auf der anderen Seite 78 mit einer mittigen Erhebung oder einem Höcker versehen ist, in den Führungsschlitz 80, verdeutlicht Fig. 5. Nach Einführen in den Führungsschlitz wird der Gabelbaum gedreht und überstreicht mit den Rundungen 82 seiner Achse das kreisförmige Lager und ist hierin nach Drehung um 90° endgültig verriegelt (aufgrund seines Exzenters). Im Aluminium-oder Kunststoffrohr 84 der Manschelle sitzt wieder die schon erwähnte Gummimanschette 86. 88 zeigt das Einschieben, der Pfeil 90 das Verdrehen der Gabelbaumachse gegenüber dem Gabelbaumkopfschlußstück 92.
Aufgrund der Erhebung auf der Gabelbaumklemmachse ist auch eine Sicherung gegen falsches Einsetzen gegeben. Diese Erhebung verfügt über einen Abrollradius für das Abrollen im Schwenklager nicht nur an der Seite, mit der die Erhebung sich am Mast abrollt, sondern natürlich auch auf der gegenüberliegenden Seite des Achsenausschnitts (ist auch hinten rund und schützt den Mast gegen Einkanten).

Figur 6 zeigt eine abgeänderte Ausführungsform. Nach dieser Ausführungsform ist die Mastmanschette 100 ebenfalls beispielsweise aus Metall hergestellt und kann bis auf die zu beschreibenden Änderungen ähnlich wie vorbeschrieben sein. Die Mastmanschette 100 ist quer zu ihrer Achse bzw. zur Mastachse 102 bei 104 geschlitzt. Der Schlitz ist durchgehend. Die beiden Teile der Manschette 100 sind über einen eine Ringkammer 106 bildenden Lagerbock 108 verbunden, der in der vorbeschriebenen Weise die Durchgangsbohrung 110 für die Startschot trägt. Wie Fig. 7 erkennen lässt, ist in die Mastmanschette 100 die oben schon beschriebene Gummimanschette 112 eingeführt. Über den Schlitz 104 ist das Gabelbaumende durchgeführt worden. Vom Gabelbaum ist das Achsstück 114 des Gabelbaums, das oben mit den Bezugszeichen 36 bzw. 72 beschrieben wurde, eingeführt. Nach Schwenken der Gabelbaumachse um 90° ist eine feste Verriegelung zwischen Manschette einschliesslich Gummimanschette und Gabelbaum gegeben. Der Benützer braucht sich also nicht um ein weiteres Teil (Mastmanschette zusätzlich zum Gabelbaum) zu kümmern.

Figur 8 zeigt, wie nach Einführen der Gabelbaumachse in die Ringkammer des Lagerbocks 108 der Gabelbaum wiederum um 90° verschwenkt wurde und nunmehr mit dem abgerundeten Teil seiner Achse gegen die Gummimanschette 112 und damit gegen den Mast, von dem nur die geometrische Achse 102 angedeutet ist, drückt.

## Patentansprüche

1. Gabelbaumbefestigung am Mast, insbesondere eines Surfsegelbretts, mit einer am Mast (M) lose aufgeschobenen, diesen umgreifenden Manschette (10, 84, 100) mit einem Schlußstück (14, 92, 108), in dem eine Gabelbaumkopfstückachse (28, 72, 114) schwenkbar gehalten ist,
**dadurch gekennzeichnet**,
daß die Manschette (10, 84, 100) eine Aussparung aufweist und daß die Gabelbaumkopfstückachse (28, 72, 114) mittig eine abgerundete Erhebung (28', 38) trägt, die ihrerseits beim Schwenken des Gabelbaums in eine zum Mast (M) senkrechte Stellung durch die Aussparung hindurch direkt oder indirekt am Mast (M) abrollt und die Manschette (10, 84, 100) unbeweglich am Mast festlegt.

2. Gabelbaumbefestigung nach Anspruch 1, dadurch gekennzeichnet, daß die Achse an einer von dem Mast abgelegenen Seite eine Fläche (37) aufweist, die leicht zur Gabelbaumhauptebene angestellt ist.

3. Gabelbaumbefestigung nach Anspruch 2, dadurch gekennzeichnet, daß die Achse eine aus der Achsenmitte herausragende Erhebung (38) trägt, die zusammen mit der Achse zum Drehen im an der Manschette festen Gabelbaumschlußstück einseitig gerundet (28', 38) bzw. rund ausgebildet ist und auf der in Segelstellung im Fenster (12) der Manschette zu liegen kommenden Seite der Mastrundung schalenartig angepaßt ist, und daß der Übergang von der Erhebung zum Schalenteil ebenfalls gerundet ist.

4. Gabelbaumbefestigung nach einem der vorhergehenden Ansprüche,
dadurch gekennzeichnet, daß die Manschette innenseitig eine Gummihülse (22) trägt.

5. Gabelbaumbefestigung nach Anspruch 4, dadurch gekennzeichnet, daß die Gummihülse (22) an ihren Endseiten je einen nach außen überstehenden Halte- oder Verlierring (24ʹ; 24) trägt.

6. Gabelbaumbefestigung, insbesondere nach Anspruch 1, dadurch gekennzeichnet, daß die zum Umgreifen des Mastes (102) ausgebildete Gabelbaummanschette (100) senkrecht zu ihrer Ebene für das Einführen des Gabelbaumachsstückes (114) geschlitzt ist (bei 104).

7. Gabelbaumbefestigung nach Anspruch 6, dadurch gekennzeichnet, daß die Manschette (100) im Schlitzbereich (104) auf der dem Gabelbaumschlitz gegenüberliegenden Seite eine Ringkammer (106) zur Aufnahme des Gabelbaumachsstückes (114) trägt.

8. Gabelbaumbefestigung nach einem der Ansprüche 6 oder 7, dadurch gekennzeichnet, daß diese Ringkammer (106) ein senkrechtes Durchgangsloch (110) für die Startschot trägt.

## Claims

1. A wishbone-to-mast attachment, especially for a wind surf board, comprising a sleeve (10, 84, 100) which is loosely slid on a mast (M) and surrounds said mast and which includes an end piece (l4, 92, 108) in which a wishbone head-piece shaft (28, 72, 114) is pivotably held,
**characterized in**
that said sleeve (10, 84, 100) Comprises a recess and that said wishbone head-piece shaft (28, 72, 114) centrally carries a rounded elevation (28,', 38) which, in turn, rolls off through said recess directly or indirectly on said mast (M) when said wishbone is pivoted into a position perpendicular to said mast (M), and fixes said sleeve (10, 84, 100) immovably on said mast (M).

2. A wishbone attachment as defined in claim 1, characterized in that at a side remote from said mast, said shaft comprises a surface (37) which is slightly inclined relative to the main plane of said wishbone.

3. A wishbone attachment as defined in claim 2, characterized in that said shaft carries an elevation (38) which projects from the shaft center and is unilaterally rounded (28', 38) or of a round configuration together with said shaft for rotation in said wishbone end piece fixed on said sleeve, and which is adapted in the manner of a shell to the round configuration of said mast at the side which in the sailing position comes to rest in the window (12) of said sleeve, and that the transition from said elevation to the shell part is also rounded.

4. A wishbone attachment as defined in any of the preceding claims,
characterized in that said sleeve carries a rubber sleeve (22) on the inside.

5. A wishbone attachment as defined in claim 4, characterized in that said rubber sleeve (22) carries an outwardly protruding retaining or securing ring (24'; 24) at each of its end sides.

6. A wishbone attachment, in particular as defined in claim 1, characterized in that said wishbone sleeve (100) which is formed for surrounding said mast (102) is slotted (at 104) in a direction perpendicular to its plane for the insertion of the wishbone shaft piece (114).

7. A wishbone attachment as defined in claim 6, characterized in that in the slotted area (104) at the side opposite the wishbone slot, said sleeve (100) carries an annular chamber (106) for receiving said wishbone shaft piece (114).

8. A wishbone attachment as defined in any one of claim 6 or 7, characterized in that said annular chamber (106) carries a vertical through-hole (110) for the start rope

## Revendications

1. Fixation de wishbone sur le mât, en particulier d'une planche à voile, comprenant un manchon (10, 84, 100) enfilé librement sur le mât (M), entourant ce dernier et comprenant une pièce de solidarisation (14, 92, 108) dans laquelle l'axe (28,72,114) de la tête du wishbone est retenu de manière pivotante,
caractérisée en ce que le manchon (10, 84, 100) comporte une ouverture et en ce que l'axe (28,72,114) de la tête du wishbone comporte au milieu un bossage arrondi (28', 38) qui, de son côté, lors du basculement du wishbone mettant ce dernier à une position perpendiculaire au mât (M), roule directement ou indirectement sur te mât (M) en passant par l'ouverture et fixe le manchon (10, 84, 100) de manière qu'il soit immobilisé sur le mât.

2. Fixation de wishbone selon la revendication 1, caractérisée en ce que l'axe comporte du côté tourné à l'opposé du mât une surface (37) qui est légèrement inclinée sur le plan principal du wishbone.

3. Fixation de wishbone selon la revendication 2, caractérisée en ce que l'axe comporte un bossage (38) en saillie sur le milieu de cet axe et qui est arrondi d'un côté (28', 38) ou forme avec l'axe une partie ronde permettant la rotation dans la pièce de solidarisation du wishbone qui est assujettie au manchon, le côte dudit bossage qui vient prendre appui dans la fenêtre (12) du manchon en position de navigation étant conformée en coquille complémentaire de l'arrondi du mât et en ce que la transition du bossage à ta partie formant coquille est également arrondie.

4. Fixation de wishbone selon l'une des revendications précédentes, caractérisée en ce que le manchon supporte intérieurement une douille de caoutchouc (22).

5. Fixation de wishbone selon la revendication 4, caractérisée en ce que la douille de caoutchouc (22) comporte à chacune des extrémités un anneau de retenue ou anneau anti-perte (24'; 24) qui fait saillie vers l'extérieur.

6. Fixation de wishbone, en particulier selon la revendication 1, caractérisée en ce que le manchon (100) conformé de manière qu'il enveloppe le mât (102) est fendu (en 104) perpendiculairement à son plan pour l'introduction de l'axe (114) du wishbone.

7. Fixation de wishbone selon la revendication 6, caractérisée en ce que le manchon (100) comporte à proximité de la fente (104), du côté opposé à celui de ta fente de montage du wishbone, une chambre annulaire (106) de logement de l'axe (114) du wishbone.

8. Fixation de wishbone selon l'une des revendications 6 ou 7, caractérisée en ce que cette chambre annulaire (106) comporte un trou perpendiculaire de traversée (110) destiné au tire-veille.
